# EUROPÄISCHE PATENTSCHRIFT

(11) **EP 3 774 062 B1**
(45) Veröffentlichungstag und Bekanntmachung des Hinweises auf die Patenterteilung: **28.02.2024**
(21) Anmeldenummer: 19717857.7
(22) Anmeldetag: 11.04.2019
(51) Int. Cl.: B04B 7/08

(54) **ZENTRIFUGE MIT TROMMELWERKZEUG**
CENTRIFUGE HAVING A DRUM TOOL
CENTRIFUGEUSE ÉQUIPÉE D'UN OUTIL DE TAMBOUR

(30) Priorität: 13.04.2018 DE 202018102027 U
(43) Veröffentlichungstag der Anmeldung: 17.02.2021
(73) Patentinhaber: GEA Mechanical Equipment GmbH, 59302 Oelde (DE)
(72) Erfinder: BATHELT, Thomas, 59302 Oelde (DE); MACKEL, Wilfried, 59510 Lippetal-Herzfeld (DE); WEGHAKE, Marcel, 50939 Köln (DE)
(74) Vertreter: Specht, Peter
(86) Internationale Anmeldenummer: PCT/EP2019/059272
(87) Internationale Veröffentlichungsnummer: WO 2019/197539

(56) Entgegenhaltungen:
- DE-A1-102012 213 821
- US-A- 5 996 441
- US-A1- 2012 100 980

## Beschreibung

Die vorliegende Erfindung betrifft eine Zentrifuge mit Trommelwerkzeug nach dem Oberbegriff des Anspruchs 1.

Eine Zentrifugentrommel, insbesondere Separatortrommel, der gattungsgemäßen Art weist mehrere Trommelteile auf. Hier gehören ein Trommelunterteil und ein Trommeloberteil und ggf. ein Trommelverschlussring. Zwischen wenigstens zwei dieser Teile ist eine Schraubverbindung ausgebildet. Diese gilt es, mit einem Werkzeug anziehen und lösen zu können, um die Trommel zu öffnen oder zu verschließen.

Das Lösen -und auch das Anziehen- dieser Schraubverbindung erfolgt mit Hilfe eines an die jeweilige Trommel angepassten Schlagschlüssels, der üblicherweise als Ringschlüssel ausgeführt ist.

Hierbei wird der Ringschlüssel am Verschlussring der Trommel formschlüssig angesetzt und dann mit Hilfe eines Schlagbolzens oder Vorschlaghammers durch Schläge in eine Drehbewegung gebracht, wodurch die Schraubverbindung gelöst (oder auch angezogen) wird. Die Trommel wird bei diesem Vorgang mechanisch nicht fixiert. Das Gegenmoment gegen den Schlag auf den Trommelverschlussring wird von den Reibmomenten der Schraubverbindung sowie vom Massenträgheitsmoment der Trommel geliefert.

Die Problematik, die sich hieraus ergibt, wird in der GB 437 030 beschrieben. Durch das erforderliche Spiel des Ringschlüssels zu den Drehmomentübertragungsflächen am Trommelverschlussring besteht die Gefahr einer lokalen plastischen Verformung der Drehmomentübertragungsflächen am Trommelverschlussring auf Grund einer Impulsbelastung, die aus der schlagartig wirkende Krafteinleitung in den Ringschlüssel resultiert. Die plastische Verformung zeigt sich in Form von hammerschlagartigen Vertiefungen an den Drehmomentübertragungsflächen. Je nach Häufigkeit des Lösens und Wiederanziehens ergibt sich ein fortschreitender Verschleiß an den Drehmomentübertragungsflächen, der mit einer zunehmenden Gratigkeit der Drehmomentübertragungsflächen einhergehen kann, was zu minimieren ist.

Lösungsansätze zu diesem Problem finden sich auch in der DE 2615 058 oder der DE 484 735. Allerdings werden nach der technischen Lehre der beiden Publikationen Hebelkräfte genutzt, die einseitig auf die Schraubverbindung des Trommelverschlussringes wirken, was nach wie vor zum Verkanten der Gewinde und somit zum Fressen der Schraubverbindung führen kann.

Ein weiterer Nachteil der vorgeschlagenen Lösung aus DE 2615 058 und DE 484 735 ist, dass die Trommel mechanisch fixiert werden muss, da der Hebelmechanismus ein Gegenmoment zu dem Drehmoment des Hebels erfordert.

Zum technologischen Hintergrund werden noch die DE 10 2012 213 821 A1 und die US 5 996 441 A1 genannt. Die DE 10 2012 213 821 A1 offenbart eine Vorrichtung zum automatisierten Herstellen und Lösen von Schraubverbindungen. Die US 5 996 441 A1 offenbart einen einstellbaren elektrischen Flaschenöffner.

Die US 2012/100 980 A1 offenbart den Gegenstand des Oberbegriffs des Anspruchs 1.

Ausgehend vom Stand der Technik ist demnach die Aufgabe der Erfindung, eine Zentrifuge mit einem Trommelwerkzeug für eine Zentrifugentrommel anzugeben, bei der die Nachteile des Standes der Technik verringert werden.

Die Erfindung löst diese Aufgabe mit dem Gegenstand des Anspruchs 1.

Geschaffen wird eine Zentrifuge, insbesondere ein Separator, zur zentrifugalen Verarbeitung eines fließfähigen Produktes und Trommelwerkzeug, mit zumindest folgenden Merkmalen: einer drehbaren Trommel, die einen Schleuderraum begrenzt und wobei die Trommel zumindest zwei relativ zueinander an einem Gewinde verdrehbare Trommelteile aufweist, dem Trommelwerkzeug, das zum Öffnen und/oder Schließen der Trommel durch Verdrehen der über das Gewinde miteinander verschraubten Trommelteile ausgelegt ist, wobei das Trommelwerkzeug wenigstens folgendes aufweist: ein an dem einen Trommelteil anbringbares Halteelement, ein an dem anderen, relativ verdrehbaren Trommelteil anbringbares Mitnehmerelement, wenigstens eine Dreheinrichtung zum Relativverdrehen des Halteelementes relativ zu dem Mitnehmerelement zusammen mit den Trommelteilen, wobei das Halteelement und das Mitnehmerelement jeweils zwei oder mehr Angriffspunkte für die Dreheinrichtung aufweisen, die derart symmetrisch angeordnet sind, dass die von der Dreheinrichtung erzeugten Kräfte ein Drehmoment zum Relativerdrehen der Trommelteile erzeugen, jedoch keine oder keine nennenswert nachteilige resultierende Kraft entsteht, welche einseitig (radial und/oder axial) auf die verschraubten Trommelteile wirkt, so dass diese beim Relativverdrehen nicht verkanten können.

Derart wird ein Verkanten der miteinander verschraubten Trommelteile vermieden und die eingangs beschriebenen Nachteile werden auf einfache Weise verringert.

Um die Handhabung zu vereinfachen, ist vorgesehen, dass die Dreheinrichtung einen oder mehrere längenveränderliche Aktuatoren aufweist.

Die Erfindung eignet sich insbesondere für Zentrifugen, bei welchen das Trommelunterteil und das Trommeloberteil entweder direkt miteinander verschraubt sind oder bei denen ein Trommelverschlussring und das Trommeloberteil oder das Trommelunterteil miteinander verschraubt sind.

Nach einer konstruktiv einfach umsetzbaren Varianten kann das Halteelement als ein Haltering ausgebildet sein und/oder dass das Mitnehmerelement als ein Mitnehmerring ausgebildet sein.

Dabei kann weiter vorteilhaft und einfach vorgesehen sein, dass das Halteelement, insbesondere der Haltering, zwei oder mehr Stützarme aufweist, an welchen die Angriffspunkte für die Drehreinrichtung ausgebildet sind.

Um den Gegenstand des Anspruchs 1 einfach konstruktiv umzusetzen, kann vorgesehen sein, dass die Angriffspunkte jeweils um 180° oder um 120° oder um 90° versetzt am Halteelement, insbesondere Haltering, und an dem Mitnehmerelement, insbesondere dem Mitnehmerring, angeordnet sind. Weitere Varianten dieser Art sind denkbar.

Dabei kann weiter vorgesehen sein, dass jeweils zwischen korrespondierenden der Angriffspunkte des Halteelements, insbesondere des Halterings, und des Mitnehmerelements, insbesondere des Mitnehmerrings, einer der längenveränderlichen Aktuatoren angeordnet ist. Dabei können die längenveränderlichen Aktuatoren bevorzugt nach einem fluidischen Wirkprinzip (hydraulisch oder pneumatisch) oder nach einem elektromotorischen Wirkprinzip arbeiten.

Es kann beispielsweise vorgesehen sein, dass der Trommelverschlussring ein Außengewinde aufweist und das Trommelunterteil ein korrespondierendes Innengewinde.

Die Handhabung kann weiter vereinfacht werden, wenn der Haltering an das Trommelunterteil anlegbar und an diesem festklemmbar ist. Dabei kann weiter vorteilhaft vorgesehen sein, dass der Mitnehmerring auf den Verschlussring auflegbar ist und an diesem drehfest festlegbar ist.

Aus konstruktiver Sicht kann vorteilhaft vorgesehen sein, dass an dem Haltering und an dem Mitnehmerring jeweils mindestens zwei oder mehr radial nach außen vorstehende Stützarme ausgebildet sind und dass die Aktuatoren zwischen korrespondierende Stützarme des Halteringes und des Mitnehmerringes gesetzt sind.

Zur Umsetzung der Erfindung kann weiter vorteilhaft vorgesehen sein, dass die Aktuatoren an Befestigungspunkten der korrespondierenden Stützarme angreifen, wobei jeweils die Befestigungspunkte am Haltering und jeweils die Befestigungspunkte an den Stützarmen einen jeweils gleichen radialen Abstand zur Drehachse aufweisen (so dass eine paarweise Symmetrie vorliegt) und vorzugsweise in einer axialen Ebene liegen und/oder dass die Aktuatoren gleich ausgebildet sind.

Dazu kann vorteilhaft vorgesehen sein, dass die Stützarme ebenfalls in einer Ebene liegen. Sie können radial gleich lang sein.

Das Trommelwerkzeug dient somit in vorteilhafter Weise der Erleichterung und damit der Vereinfachung des Öffnungs- und Schließvorganges der Trommel, besonders auch mit Blick auf die Arbeitssicherheit. Mit dem Trommelwerkzeug lässt sich die Trommel unter Ausnutzung eines fluidischen Wirkprinzips vorteilhaft öffnen, indem der Trommelverschlussring im Bereich von 0,5° bis 45° (Winkelgrad) besonders bevorzugt 2° bis 20° in Öffnungsrichtung gedreht wird. Das weitere Offenschrauben des Trommelverschlussringes kann anschließend von Hand erfolgen.

Weitere vorteilhafte Ausgestaltungen sind den Unteransprüchen zu entnehmen.

Nachfolgend wird die Erfindung anhand von Ausführungsbeispielen unter Bezug auf die Figuren näher beschrieben. Es zeigen:
- Figur 1:: eine Vorderansicht einer Zentrifugentrommel im Schnitt, ohne die erfindungsgemäße Öffnungs- und/oder Verschlussvorrichtung;
- Figur 2:: die Vorderansicht der Zentrifugentrommel im Schnitt aus Fig. 1 mit der erfindungsgemäßen Öffnungs- und/oder Verschlussvorrichtung;
- Figur 3:: eine Ausschnittsvergrößerung der Fig. 2, in der das erfindungsgemäße Trommelwerkzeug dargestellt ist;
- Figur 4:: eine Draufsicht der Zentrifugentrommel mit dem erfindungsgemäßen Trommelwerkzeug aus Fig. 2

In Figur 1 ist eine Trommel 1 einer Zentrifuge - hier beispielhaft eines Separators mit vertikaler Drehachse - dargestellt.

Die Trommel 1 weist mehrere Trommelteile auf. Hier gehören dazu ein Trommelunterteil 2 und ein Trommeloberteil 3 sowie ein Trommelverschlussring 4. Zwischen wenigstens zwei dieser Teile ist eine Schraubverbindung ausgebildet. Diese gilt es, mit einem Werkzeug anziehen und lösen zu können, um die Trommel zu öffnen oder zu verschließen.

Hier ist das Trommeloberteil 3 in das Trommelunterteil 2 eingesetzt. Es liegt dort auf einem inneren radialen Bund 2a des Trommelunterteils 2 auf.

Zwischen dem Außenumfang des konisch ausgebildeten Trommeloberteils 3 und dem Innenumfang des jedenfalls abschnittsweise innen zylindrisch ausgebildeten Trommelunterteils 2 ist ein Spalt ausgebildet. In diesen Spalt ist der radial außen ebenfalls zylindrische Verschlussring 4 eingesetzt. Der Verschlussring 4 weist ein Außengewinde auf und das Trommelunterteil 2 ein korrespondierendes Innengewinde (siehe auch Fig. 3). Der Verschlussring 4 ist in das Trommelunterteil 2 eingeschraubt. Er liegt auf dem radial äußeren Rand des Trommeloberteils 3 auf und hält dieses in dem Trommelunterteil 2.

Dies ist eine beispielhafte Art der Schraubverbindung. Wesentlich ist, dass zwischen zwei Trommelteilen eine Schraubverbindung ausgebildet ist. Wenn kein Verschlussring vorgesehen ist, kann auch direkt eine Schraubverbindung zwischen dem Trommeloberteil und dem Trommelunterteil ausgebildet sein. (hier nicht dargestellt). Weitere solcher und ähnlicher Schraubverbindungsvarianten, die hier nicht dargestellt sind, sind ebenfalls realisierbar.

Der Trommelverschlussring 4 weist in Fig. 1 und 3 eine kegelige Innenfläche 7 auf, die geometrisch mit einer kegeligen Außenfläche 8 des Trommeloberteils 2 korrespondiert. Durch das Einschrauben des Trommelverschlussrings 4 über sein Außengewinde 5 in das Innengewinde 6 des Trommelunterteils 2 legt sich die kegelige Innenfläche 7 des Trommelverschlussrings 4 an die kegelige Außenfläche 8 des Trommeloberteils 3 an, so dass es fest in dem Trommelunterteil 2 gehalten ist.

Der Trommelverschlussring 4 weist ferner - hier an seiner axialen Oberseite - umfangsverteilte Drehmomentübertragungsgeometrien auf. Diese sind hier als napfartige Vertiefungen 9 ausgebildet.

In Fig. 2 ist die Trommel 1 mit einem erfindungsgemäßen Trommelwerkzeug 100 dargestellt.

Das Trommelwerkzeug 100 weist wenigstens eine oder mehrere Dreheinrichtungen sowie ein Haltemittel und ein Mitnehmermittel auf.

Das Haltemittel und das Mitnehmermittel sind hier als ein Haltering 101 und ein Mitnehmerring 109 ausgebildet, welche Befestigungspunkte bzw. -mittel für einen oder mehrere längenveränderliche Aktuatoren aufweisen.

Der Haltering 101 weist hier einen im Wesentlichen winkligen Querschnitt mit zueinander rechtwinklig ausgedichteten Ringabschnitten 101a und 101b auf.

Der Haltering 101 ist mit seinem Ringabschnitt 101a radial von außen an die Trommel anlegbar. In diesem Zustand ist der Ringabschnitt 101a vertikal ausgerichtet. Der weitere Ringabschnitt 101b erstreckt sich in diesem Zustand radial vom Ringabschnitt 101a nach außen.

Der Haltering 101 liegt in Fig. 3 mit dem Ringabschnitt 101a an dem Außenumfang des Trommelunterteils 2 an. Er schließt hier in vertikaler Richtung in etwa mit dem oberen Ende des Trommelunterteils 2 ab. Derart bildet sich eine Auflagefläche fluchtend mit einer oberen axialen Ebene des Trommelverschlussringe 4 aus.

Der Haltering 101 weist mehrere den radial ausgerichteten Ringabschnitt 101b hier vertikal durchsetzende Bohrungen 101c auf. Der Haltering 101 weist ferner an seinem sich vertikal erstreckenden Ringabschnitt 101a eine konische Außenfläche 102 auf. Mit der konischen Außenfläche 102 korrespondiert eine konische Innenfläche 103 eines Klemmrings 104, der radial von unten an den Haltering 101 ansetzbar ist und in Fig.3 derart an diesen angesetzt ist.

Der Klemmring 104 weist mehrere an seinem Umfang verteilte, hier vertikal ausgerichtete Gewindebohrungen 104a auf. Diese sind fluchtend zu den Bohrungen 101c ausgerichtet. Hier sind vertikal von oben Schrauben 105 durch die Bohrungen 101c in die Gewindebohrungen 104a eingeschraubt. Die Schraube 105 weist jeweils einen Schraubenkopf 105a auf, der jeweils in eine Stufung oder Senkung 101d der Bohrung 101c eingreift, die jeweils von dem Haltering 101 ausgebildet ist.

Durch das Anziehen der Schrauben 105 wird der Klemmring 104 in axialer Richtung mit seiner kegeligen Innenfläche 103 gegen die kegelige Außenfläche 102 des Halterings 101 gezogen. Dadurch erfährt der Haltering 101 an seiner Umfangsfläche eine in Richtung eines Innenraums der Trommel 1 gerichtete Radialkraft F_{R}, die zu einer reibschlüssigen Verbindung des Halterings 101 mit dem Trommelunterteil 2 führt.

Fig. 3 und 4 zeigen weiter, dass an dem Haltering 101 umfangsversetzt wenigstens zwei sich radial nach außen erstreckende Stützarme 107a, 107b ausgebildet sein können. Diese liegen auf dem Haltering 101 auf und sind an diesem befestigt.

Die Befestigung der Stützarmen 107a, b kann zum Beispiel jeweils als stoffschlüssige Verbindung in Form einer Schweißnaht 108a, 108b ausgebildet sein oder andern, z.B. durch Stifte und / oder Schrauben, erfolgen.

Radial innen zu den Stützarmen 107a, b liegt hier in der gleichen Ebene wie die Stützarme 107a, b ein Mitnehmerelement. Dieses ist kann als Mitnehmerring 109 ausgebildet sein. Es kann die axiale gleiche Erstreckung wie die Stützarme 107a, b aufweisen.

In Fig. 4 ist das Trommelwerkzeug 100 in einer Draufsicht dargestellt. Das Mitnehmerelement 109 weist mindestens zwei -hier zwei- sich radial nach außen erstreckende Stützarme 110a, 110b auf.

Das Mitnehmerelement 109 weist mehrere -hier vier- Mitnehmerbolzen 106 auf, die vertikal - hier vertikal von oben - jeweils in die Vertiefungen 9 eingreifen, die hier der Trommelverschlussring 4 ausbildet. Die Mitnehmerbolzen 106 bilden zusammen mit der jeweiligen Vertiefung 9 eine Drehmomentübertragungseinrichtung.

An den Stützarmen 110a, 110b ist jeweils das eine Ende eines Aktuators 111a, 111b, angeordnet. Der jeweilige Aktuator kann vorteilhaft schwenkbar an dem jeweiligen Stützarm 110a, 110b befestigt sein. Der jeweilige Aktuator 111a, 111b arbeitet hier vorteilhaft und einfach nach einem fluidischen Wirkprinzip und kann jeweils z.B. als Hydraulikzylinder ausgeführt sein. Beide Aktuatoren 111a, 111b können in bevorzugter Ausgestaltung gleich ausgestaltet sein, so einen gleichen Durchmesser und/oder einen gleichen Hub und/oder einen gleichen Druck/Zug aufweisen. Die anderen Enden der jeweiligen Aktuatoren 111a, 111b stützen sich jeweils an einer korrespondierenden Stützarme 107a, 107b des Halteringes 101 ab. Das Trommelwerkzeug 100 weist somit mindestens zwei Aktuatoren 111a, 111b auf, deren Länge veränderlich ist.

Die mindestens zwei Aktuatoren 111a, 111b bzw. die beiden Hydraulikzylinder erzeugen somit durch Längenveränderung eine Relativverdrehung zwischen den Stützarmen 107a, 107b und den korrespondierenden Stützarmen 110a, 110b.

Dies resultiert in einer rotierenden Bewegung des Trommelverschlussrings 4 relativ zu dem Trommelunterteil 2, wodurch die Schraubverbindung zwischen dem Trommelverschlussring 4 bzw. dem Trommeloberteil 3 und dem Trommelunterteil 2 lösbar und vorzugweise auch wieder anziehbar ist.

Die beiden Aktuatoren 111a, 111b bzw. die beiden Hydraulikzylinder sind hier vorteilhaft um 180 Grad versetzt am Umfang der Trommel 1 bzw. des Trommelverschlussringes 4 angebracht, so dass kein einseitiges Moment auf den Trommelverschlussring 4 wirkt und ein Verkanten der Schraubverbindung zwischen dem Trommelverschlussring 4 bzw. dem Trommeloberteil 3 und dem Trommelunterteil 2 ausgeschlossen ist. Es können auch mehr Stützarme vorgesehen sein und mehr Aktuatoren, z.B. je drei, die dann um 120° versetzt angeordnet wären. Weitere feinere gleichmäßige Winkelverteilungen sind entsprechend umsetzbar.

Die Aktuatoren können jeweils symmetrisch und in gleicher axialer Ebene an den Stützarme 107a, 107b; 110a, 110b angreifen (an deren Befestigungspunkten).

Das gleichzeitige Betätigen der Hydraulikzylinder bewirkt eine vorteilhaft gleichmäßige Drehbewegung des Trommelverschlussringes 4 bzw. des Trommeloberteils 3 relativ zu dem Trommelunterteil 2.

Derart kann kein auf das Trommelunterteil 2 wirkendes, resultierendes Drehmoment, sofern - wie oben ausgeführt - die Aktuatoren 111a, 111b gleich ausgelegt sind. Das Trommelunterteil 2 muss deshalb nicht gegen eine mögliche Drehbewegung während des Öffnungsvorgangs fixiert werden.

Wenn die Aktuatoren 111a, 111b bzw. die Fluidzylinder als doppelwirkende Zylinder ausgeführt werden, so dass die Kolbenstangen pneumatisch oder hydraulisch sowohl aus- als auch eingefahren werden, ist das Trommelwerkzeug 100 in der beschriebenen Weise auch zum Schließen der Schraubverbindung des Trommelunterteils 2 bzw. des Trommeloberteils 3 und des Trommelverschlussrings 4 verwendbar.

Das Trommelwerkzeug 100 dient in vorteilhafter Weise der Erleichterung des Öffnungs- und Schließvorganges der Trommel 2, besonders auch mit Blick auf die Arbeitssicherheit. Mit der Trommelwerkzeug 100 lässt sich die Trommel 1 unter Ausnutzung eines fluidischen Wirkprinzips öffnen, indem der Trommelverschlussring im Bereich von 0,5° bis 45° (Winkelgrad) besonders bevorzugt 2° bis 20° in Öffnungsrichtung gedreht wird. Das weitere Offenschrauben des Trommelverschlussringes kann anschließend von Hand erfolgen.

Durch das Drehen des Trommelverschlussringes 4 in Öffnungsrichtung, wird dieser auf Grund der Steigung des Gewindes 5, 6 geringfügig angehoben. Dieser Höhenversatz zwischen Trommelverschlussring 4 und Haltering 101, wird durch das Spiel innerhalb der schwenkbaren Befestigungen der Aktuatoren ausgeglichen.

Das impulsgesteuerte und Verschleiß verursachende Öffnungsverfahren mit einem als Ringschlüssel ausgeführten Schlagschlüssel entfällt vollständig.

### Bezugszeichen

- 1: Trommel
- 2: Trommelunterteil
- 2a: Bund
- 3: Trommeloberteil
- 4: Trommelverschlussring
- 5: Außengewinde
- 6: Innengewinde
- 7: Innenfläche
- 8: Außenfläche
- 9: Vertiefung

- 100: Trommelwerkzeug
- 101: Haltering
- 101a: Ringabschnitt
- 101b: Ringabschnitt
- 101c: Bohrung
- 101d: Stufung
- 102: Außenfläche
- 103: Innenfläche
- 104: Klemmring
- 104a: Gewindebohrung
- 105: Schraube
- 105a: Schraubenkopf
- 106: Mitnehmerbolzen
- 107a, 107b: Stützarme
- 108a, 108b: Schweißnaht
- 109: Mitnehmerring
- 110a, 110b: Stützarm
- 111a, 111b: Aktuator

- F_{R}: Radialkraft

## Patentansprüche

1. Zentrifuge, insbesondere Separator, zur zentrifugalen Verarbeitung eines fließfähigen Produktes und Trommelwerkzeug , mit zumindest folgenden Merkmalen:
a. einer drehbaren Trommel (1), die einen Schleuderraum begrenzt und
b. wobei die Trommel (1) zumindest zwei relativ zueinander an einem Gewinde verdrehbare Trommelteile (2, 3, 4) aufweist,
c. dem Trommelwerkzeug (100), das zum Öffnen und/oder Schließen der Trommel durch Verdrehen der über das Gewinde miteinander verschraubten Trommelteile (2, 3, 4) ausgelegt ist,
d. wobei das Trommelwerkzeug wenigstens folgendes aufweist:
i. ein an dem einen Trommelteil (2) anbringbares Halteelement,
ii. ein an dem anderen, relativ verdrehbaren Trommelteil (3, 4) anbringbares Mitnehmerelement,
iii. eine wenigstens eine Dreheinrichtung zum Relativverdrehen des Halteelementes relativ zu dem Mitnehmerelement zusammen mit den Trommelteilen (2, 3, 4),
**dadurch gekennzeichnet, dass**
e. das Halteelement und das Mitnehmerelement jeweils zwei oder mehr Angriffspunkte für die Dreheinrichtung aufweisen, wobei diese Angriffspunkte derart symmetrisch angeordnet sind, dass die von der Dreheinrichtung erzeugten Kräfte ein Drehmoment zum Relativerdrehen der Trommelteile erzeugen, jedoch keine resultierende Kraft entsteht, welche einseitig auf die verschraubten Trommelteile wirkt, und
f. die Dreheinrichtung einen oder mehrere längenveränderliche Aktuatoren (111) aufweist

2. Zentrifuge nach Anspruch 1, **dadurch gekennzeichnet, dass** das Halteelement als ein Haltering (101) ausgebildet und/oder dass das Mitnehmerelement als ein Mitnehmerring (109) ausgebildet ist/sind.

3. Zentrifuge nach Anspruch 1 oder 2, **dadurch gekennzeichnet, dass** das Halteelement, insbesondere der Haltering (101), zwei oder mehr Stützarme (107a, 107b) aufweist, an welchen die Angriffspunkte für die Drehreinrichtung ausgebildet sind.

4. Zentrifuge nach Anspruch 1, 2 oder 3, **dadurch gekennzeichnet, dass** die Angriffspunkte jeweils um 180° oder um 120° oder um 90° versetzt am Halteelement, insbesondere Haltering (101) und an dem Mitnehmerelement, insbesondere dem Mitnehmerring (109), angeordnet sind.

5. Zentrifuge nach einem der vorstehenden Ansprüche, **dadurch gekennzeichnet, dass** jeweils zwischen korrespondierenden der Angriffspunkte des Halteelements, insbesondere des Halterings (101) und des Mitnehmerelements, insbesondere des Mitnehmerrings (109), einer der längenveränderlichen Aktuatoren (111) angeordnet ist.

6. Zentrifuge nach einem der vorstehenden Ansprüche, **dadurch gekennzeichnet, dass** die Aktuatoren nach einem fluidischen Wirkprinzip oder nach einem elektromotorischen Wirkprinzip arbeiten.

7. Zentrifuge nach einem der vorstehenden Ansprüche, **dadurch gekennzeichnet, dass** der Haltering (101) an das Trommelunterteil (2) anlegbar und an diesem festklemmbar ist.

8. Zentrifuge nach Anspruch 7, **dadurch gekennzeichnet, dass** der Mitnehmerring (109) auf den Verschlussring (104) auflegbar ist und an diesem drehfest festlegbar ist.

9. Zentrifuge nach Anspruch 8, **dadurch gekennzeichnet, dass** an dem Haltering (101) und an dem Mitnehmerring (109 jeweils mindestens zwei oder mehr radial nach außen vorstehende Stützarme (107a, 107b; 110a, 110b) ausgebildet sind.

10. Zentrifuge nach Anspruch 9, **dadurch gekennzeichnet, dass** die Aktuatoren (111a, 111b) zwischen korrespondierende Stützarme (107a, 107b; 110a, 110b) des Halteringes (101) und des Mitnehmerringes (109) gesetzt sind.

11. Zentrifuge nach Anspruch 10, **dadurch gekennzeichnet, dass** die Aktuatoren (111a, 111b) an Befestigungspunkten der korrespondierenden Stützarme (107a, 107b; 110a, 110b) angreifen, die jeweils symmetrisch zur Drehachse ausgeführt sind und vorzugsweise in einer axialen Ebene liegen.

12. Zentrifuge nach einem der vorstehenden Ansprüche, **dadurch gekennzeichnet, dass** die Aktuatoren (111a, 111b) gleich ausgebildet sind.

13. Zentrifuge nach einem der vorstehenden Ansprüche, **dadurch gekennzeichnet, dass** das Trommelunterteil (2) und das Trommeloberteil (3) entweder direkt miteinander verschraubt sind oder dass ein Trommelverschlussring (4) und/oder das Trommeloberteil (3) oder das Trommelunterteil (2) miteinander verschraubt sind.

14. Zentrifuge nach einem der vorstehenden Ansprüche, **dadurch gekennzeichnet, dass** der Trommelverschlussring (4) ein Außengewinde (5) aufweist und das Trommelunterteil (2) ein korrespondierendes Innengewinde (6) aufweist.

## Claims

1. Centrifuge, in particular a separator, for the centrifugal processing of a flowable product and a drum tool, having at least the following features:
a. a rotatable drum (1) defining a centrifuge chamber and
b. wherein the drum (1) has at least two drum parts (2, 3, 4) rotatable relative to one another on a thread,
c. the drum tool (100), which is designed to open and/or close the drum by rotating the drum parts (2, 3, 4) screwed together via the thread,
d. wherein the drum tool has at least the following:
i. a retaining element which can be attached to one drum part (2),
ii. a driving element which can be attached to the other, relatively rotatable drum part (3, 4),
iii. at least one rotation device for rotating the retaining element relative to the driving element together with the drum parts (2, 3, 4),
**characterized in that**
e. the retaining element and the driving element each having two or more points of engagement for the rotation device, wherein these points of engagement are arranged symmetrically in such a way that the forces generated by the rotation device produce a torque for the relative rotation of the drum parts, but no resulting force is produced which acts unilaterally on the screwed drum parts, and
f. the rotation device comprises one or more actuators (111) of variable length.

2. Centrifuge according to claim 1, **characterized in that** the retaining element is designed as a retaining ring (101) and/or **in that** the driving element is/are designed as a driving ring (109).

3. Centrifuge according to claim 1 or 2, **characterized in that** the retaining element, in particular the retaining ring (101), has two or more support arms (107a, 107b) on which the points of engagement for the rotation device are formed.

4. Centrifuge according to claim 1, 2 or 3, **characterized in that** the points of engagement are arranged on the retaining element, in particular retaining ring (101), and on the driving element, in particular the driving ring (109), each offset by 180° or by 120° or by 90°.

5. Centrifuge according to one of the preceding claims, **characterized in that** one of the actuators (111) of variable length is arranged in each case between corresponding ones of the points of engagement of the retaining element, in particular the retaining ring (101), and the driving element, in particular the driving ring (109).

6. Centrifuge according to one of the preceding claims, **characterized in that** the actuators operate according to a fluidic operating principle or according to an electromotive operating principle.

7. Centrifuge according to one of the preceding claims, **characterized in that** the retaining ring (101) can be placed against the lower drum part (2) and can be tightly clamped to it.

8. Centrifuge according to claim 7, **characterized in that** the driving ring (109) can be placed on the locking ring (104) and can be fixed to said ring in a rotationally fixed manner.

9. Centrifuge according to claim 8, **characterized in that** at least two or more radially outwardly projecting support arms (107a, 107b; 110a, 110b) are formed in each case on the retaining ring (101) and on the driving ring (109).

10. Centrifuge according to claim 9, **characterized in that** the actuators (111a, 111b) are placed between corresponding support arms (107a, 107b; 110a, 110b) of the retaining ring (101) and the driving ring (109).

11. Centrifuge according to claim 10, **characterized in that** the actuators (111a, 111b) engage on attachment points of the corresponding support arms (107a, 107b; 110a, 110b), which are each designed symmetrically to the axis of rotation and preferably lie in an axial plane.

12. Centrifuge according to one of the preceding claims, **characterized in that** the actuators (111a, 111b) are of the same design.

13. Centrifuge according to one of the preceding claims, **characterized in that** the lower drum part (2) and the upper drum part (3) are either directly screwed together or **in that** a drum locking ring (4) and/or the upper drum part (3) or the lower drum part (2) are screwed together.

14. Centrifuge according to one of the preceding claims, **characterized in that** the drum locking ring (4) has an external thread (5) and the lower drum part (2) has a corresponding internal thread (6).

## Revendications

1. Centrifugeuse, en particulier séparateur, pour le traitement centrifuge d'un produit fluide, et outil de tambour, présentant au moins les caractéristiques suivantes :
a. un tambour (1) rotatif qui délimite un espace de centrifugation,
b. lequel tambour (1) présente au moins deux parties de tambour (2, 3, 4) pouvant tourner l'une par rapport à l'autre sur un pas de vis,
c. l'outil de tambour (100), conçu pour ouvrir et/ou fermer le tambour par la rotation des parties de tambour (2, 3, 4) vissées les unes aux autres à l'aide du pas de vis,
d. lequel outil de tambour présente au moins :
i. un élément de maintien pouvant être appliqué sur une partie de tambour (2),
ii. un élément d'entraînement pouvant être appliqué sur une autre partie de tambour (3, 4) capable de rotation relative,
iii. au moins une installation de rotation pour la rotation relative de l'élément de maintien par rapport à l'élément d'entraînement avec les parties de tambour (2, 3, 4),
**caractérisée en ce que**
e. l'élément de maintien et l'élément d'entraînement comportent chacun deux ou plusieurs points d'application pour l'installation de rotation, lesquels points d'application sont disposés de façon symétrique, de telle manière que les forces produites par l'installation de rotation créent un couple de rotation pour la rotation relative des parties de tambour, mais qu'il n'en résulte pas de force agissant unilatéralement sur les parties de tambour vissées, et
f. l'installation de rotation comporte un ou plusieurs vérins (111) de longueur modifiable.

2. Centrifugeuse selon la revendication 1, **caractérisée en ce que** l'élément de maintien est conformé comme un anneau de maintien (101) et/ou **en ce que** l'élément d'entraînement est conformé comme un anneau d'entraînement (109).

3. Centrifugeuse selon la revendication 1 ou 2, **caractérisée en ce que** l'élément de maintien, en particulier l'anneau de maintien (101), présente deux ou plusieurs bras d'appui (107a, 107b) sur lesquels les points d'application de l'installation de rotation sont formés.

4. Centrifugeuse selon la revendication 1, 2 ou 3, **caractérisée en ce que** les points d'application sont décalés chacun de 180° ou de 120° ou de 90° sur l'élément de maintien, en particulier l'anneau de maintien (101), et sur l'élément d'entraînement, en particulier l'anneau d'entraînement (109).

5. Centrifugeuse selon l'une des revendications précédentes, **caractérisée en ce que** chacun des vérins (111) de longueur modifiable est disposé entre des points d'application en correspondance de l'élément de maintien, en particulier de l'anneau de maintien (101), et de l'élément d'entraînement, en particulier de l'anneau d'entraînement (109).

6. Centrifugeuse selon l'une des revendications précédentes, **caractérisée en ce que** les vérins fonctionnent selon un principe d'action fluidique ou selon un principe d'action électromoteur.

7. Centrifugeuse selon l'une des revendications précédentes, **caractérisée en ce que** l'anneau de maintien (101) peut être posé sur la partie inférieure de tambour (2) et serré sur celle-ci.

8. Centrifugeuse selon la revendication 7, **caractérisée en ce que** l'anneau d'entraînement (109) peut être posé sur l'anneau de fermeture (104) et fixé sur celui-ci de manière fixe en rotation.

9. Centrifugeuse selon la revendication 8, **caractérisée en ce que** sont formés sur l'anneau de maintien (101) et sur l'anneau d'entraînement (109) au moins deux ou plusieurs bras d'appui (107a, 107b ; 110a, 110b) qui dépassent dans le sens radial vers l'extérieur.

10. Centrifugeuse selon la revendication 9, **caractérisée en ce que** les vérins (111a, 111b) sont placés entre des bras d'appui (107a, 107b ; 110a, 110b) en correspondance de l'anneau de maintien (101) et de l'anneau d'entraînement (109).

11. Centrifugeuse selon la revendication 10, **caractérisée en ce que** les vérins (111a, 111b) se mettent en prise en des points de fixation des bras d'appui (107a, 107b ; 110a, 110b) en correspondance qui sont symétriques chacun par rapport à l'axe de rotation et se trouvent de préférence dans un plan axial.

12. Centrifugeuse selon l'une des revendications précédentes, **caractérisée en ce que** les vérins (111a, 111b) sont conformés de façon identique.

13. Centrifugeuse selon l'une des revendications précédentes, **caractérisée en ce que** soit la partie inférieure de tambour (2) et la partie supérieure de tambour (3) sont vissées directement l'une à l'autre, soit un anneau de fermeture de tambour (4) et/ou la partie supérieure de tambour (3) ou la partie inférieure de tambour (2) sont vissées ensemble.

14. Centrifugeuse selon l'une des revendications précédentes, **caractérisée en ce que** l'anneau de fermeture du tambour (4) présente un pas de vos extérieur (5) et la partie inférieure de tambour (2) présente un pas de vis intérieur (6) correspondant.
